# EUROPÄISCHE PATENTSCHRIFT

(11) **EP 0 888 069 B1**
(45) Veröffentlichungstag und Bekanntmachung des Hinweises auf die Patenterteilung: **12.12.2001**
(21) Anmeldenummer: 97916361.5
(22) Anmeldetag: 11.03.1997
(51) Int. Cl.: A44C 5/00

(54) **SCHIEBEELEMENT FÜR EIN ARMBAND**
SLIDING ELEMENT FOR A WRIST BAND
ELEMENT COULISSANT POUR BRACELET

(30) Priorität: 11.03.1996 DE 29604439 U; 24.12.1996 DE 29622428 U
(43) Veröffentlichungstag der Anmeldung: 07.01.1999
(73) Patentinhaber: Dauben-Thaler, Andreas, 63477 Maintal (DE)
(72) Erfinder: Dauben-Thaler, Andreas, 63477 Maintal (DE)
(74) Vertreter: Stoffregen, Hans-Herbert, Dr. Dipl.-Phys.
(86) Internationale Anmeldenummer: EP9701224
(87) Internationale Veröffentlichungsnummer: WO9733496

(56) Entgegenhaltungen:
- DE-A- 1 956 106
- FR-A- 826 561

## Beschreibung

Die Erfindung bezieht sich auf ein Schiebeelement für ein Armband, insbesondere Uhrenarmband, das sich entlang der Armbandvorderseite und zumindest abschnittsweise entlang der Armbandrückseite erstreckt.

Ein entsprechendes Schiebeelement ist zum Beispiel dem DE-GM 1 944 541 zu entnehmen. Das Schiebeelement ist dabei als Aufschriftträger ausgebildet und weist abragende stegförmige Laschen auf, die entsprechend der Breite des Armbandes umzubiegen sind und sich dann entlang der Unterseite des Armbandes erstrecken.

Ein solches Schiebeelement ist nicht dazu bestimmt, ausgewechselt zu werden bzw. an verschiedenen Armbändern mit voneinander abweichenden Breiten befestigt zu werden, da andernfalls die Laschen abbrechen würden.

Aus dem DE 93 11 618 U1 ist ein Schmuckelement für streifenförmig ausgebildete Bänder bekannt, welches aus einem U-förmigen Basiselement besteht, welches mit einem schwenkbeweglichen Schenkel verschließbar ist. Eine individuelle Anpassung an Bänder unterschiedlicher Breiten ist nicht möglich.

Ein gattungsgemäßes Schiebeelement für ein Armband ist der FR-A-826 561 zu entnehmen, das aus zwei untereinander vorgespannten Halteelementen besteht und über das Abschnitte des Armbandes miteinander verbunden werden. Die DE-A-1 956 106 bezieht sich auf ein Armband mit einem weitenverstellbaren Bandverschluss mit Exzenterklemme, durch das Abschnitte des Armbandes vor deren festen Verbinden untereinander gehalten werden.

Der vorliegenden Erfindung liegt die Aufgabe zugrunde, ein Schiebeelement der zuvor beschriebenen Art so weiterzubilden, dass eine Verwendung unabhängig von der Armbandbreite möglich ist. ohne dass jedoch auf einen passgenauen Sitz verzichtet werden muß.

Die Aufgabe wird erfindungsgemäß dadurch gelöst, dass das Schiebeelement ein sich entlang der Armbandvorderseite erstreckendes im wesentlichen flächiges Basiselement mit von diesem ausgehenden und relativ zu diesem verschiebbaren Halteelementen umfasst, die jeweils einen Längsrand des Armbandes umgreifen und an diesem unabhängig von jeweiliger Armbandbreite anliegen, wobei die Halteelemente entweder gegenüber dem Basiselement oder untereinander federvorgespannt sind.

Insbesondere zeichnet sich die Erfindung aus durch ein Schiebeelement für ein Armband, insbesondere Uhrenarmband, das sich entlang der Armbandvorderseite und zumindest abschnittsweise entlang der Armbandrückseite erstreckt, umfassend ein sich entlang der Armbandvorderseite erstreckendes im wesentlichen flächiges Basiselement mit von diesem ausgehenden Führungen für relativ zu dem Basiselement und dem Armband verschiebbaren und jeweils einen Längsrand des Armbandes umgreifenden Halteelementen sowie in Schieberichtung sich erstreckenden Federelementen, die sowohl an Abschnitten des Basiselementes als auch der Halteelemente abgestützt sind.

Durch die relative Verschiebbarkeit zwischen Basiselement und Halteelementen und den mit diesen zusammenwirkenden Federn, insbesondere Schraubenfedern, ist eine automatische Anpassung des Abstands der Halteelemente in Abhängigkeit von der Breite eines Armbandes möglich. so dass ein passgenauer Sitz gegeben ist. Dabei kann das Schiebeelement beliebig ausgetauscht und an Armbändern unterschiedlicher Breiten befestigt werden, ohne dass die Funktionstüchtigkeit beeinträchtigt oder die Passgenauigkeit verloren geht.

Bevorzugterweise ist vorgesehen, dass das Halteelement eine U-Form aufweist, dessen Querschenkel stirnseitig entlang vom Armbandrand, dessen einer erster Seitenschenkel parallel und unterseitig entlang des Basiselementes und dessen weiterer zweiter Querschenkel unterseitig entlang des Armbandes verlaufen, wobei von jeweils äußerem Rand des ersten Querschenkels ein sich in die Führung erstreckender Anschlag für ein Federelement ausgeht, das entlang des jeweiligen äußeren Randes des ersten Querschenkels verläuft.

Die Führung umfaßt vorzugsweise einen L-förmig abgekanteten Querrand des Basiselementes, welches insbesondere umlaufend abgekantet ist und dessen Rand eine einen Einsatz aufnehmende Vertiefung umgibt.

Der umgekantete Rand verläuft dabei insbesondere in einer Ebene, in der die Vertiefung des Basiselementes unterseitig liegt.

In Weiterbildung der Erfindung ist vorgesehen, dass die Führung im Schnitt kreisabschnittsförmig ausgebildet ist und Aufnahme für die Federelemente in Form von vorzugsweise Schraubenfedern ist. Insbesondere ist vorgesehen, dass bei weitgehend entspannten Federelementen die Anschläge der ersten Seitenschenkel aneinanderliegen, wohingegen die Querschenkel mit ihren äußeren Rändern vorzugsweise zueinander beabstandet verlaufen.

Die jeweiligen Schraubenfedern sind einerseits an einem abgekanteten Randabschnitt des Basiselementes und andererseits an dem vom Halteelement ausgehenden Anschlag abgestützt, wobei insbesondere vom jeweiligen Eckbereich des Basiselementes ein Federelement ausgeht. Somit wirken auf die im Schnitt U-förmigen, jedoch unterschiedliche Seitenschenkellängen aufweisenden Halteelemente gleichmäßig Kräfte ein, die ein verkantungsfreies Verschieben ermöglichen.

Erfindungsgemäß wird ein Schiebeelement vorgeschlagen, welches aus zueinander verschiebbaren Teilen besteht. wodurch eine individuelle Anpassung auf Armbänder unterschiedlicher Breiten möglich ist. Dabei erfolgt eine automatische Anpassung an die Armbandbreite dadurch, dass die Halteelemente über Druckfedern eine Vorspannung aufeinanderzu erfahren, wobei die Druck- wie Schraubenfeder selbst in von Abschnitten des Basiselementes gebildeten Führungen verlaufen.

Demzufolge ergibt sich eine geschlossene Einheit als Schiebeelement, ohne dass ein Lösen von Schrauben oder ähnlichem notwendig ist, um eine Breitenanpassung vornehmen zu können.

Anstelle einer als Druckfeder ausgebildeteten Schraubenfeder kann selbstverständlich auch ein Zugelement wie Zugfeder zum Einsatz gelangen, über die die Halteelemente ebenfalls aufeinanderzu bewegt werden.

Daher zeichnet sich die Erfindung auch dadurch aus, dass die Halteelemente über ein Zugelement wie Zugfeder untereinander verbunden sind, wobei das Zugelement von dem Basiselement selbst abgedeckt ist.

In Weiterbildung der Erfindung ist vorgesehen, dass das Halteelement, das außerhalb des Basiselementes in etwa eine U-Form aufweist, einen parallel zum Basiselement verlaufenden basiselementseitigen Außenschenkel umfasst, dessen jeweiliger Längsrand jeweils von einem abgekanteten Randabschnitt des Basiselementes geführt aufgenommen ist.

Mit anderen Worten sind die Halteelemente verschiebbar in Randabschnitten des Basiselementes angeordnet, wobei die Länge der die Halteelemente aufnehmenden Längsränder des Basiselementes so gewählt sein sollte. dass ein Verkanten ausgeschlossen ist.

Um ein unkontrolliertes Herausziehen eines Halteelementes aus der von dem Basiselement gebildeten Führung auszuschließen, sieht eine Weiterbildung der Erfindung vor. dass der basiselementseitige Längsrand des Halteelementes endseitig einen in Richtung des Basiselementes abgewinkelten Abschnitt wie Fahne aufweist, der bzw. die als Anschlag für das Basiselement, und zwar dessen das Halteelement aufnehmenden im Schnitt U-förmigen Randabschnitt dient.

Um eine geschlossene Oberfläche des Basiselementes zur Verfügung zu stellen, die als Träger von Schmuckelementen, Gravuren oder ähnliches dienen kann, ist des weiteren vorgesehen, dass die die Längsränder des basisseitigen Außenschenkels aufnehmenden Randabschnitte über jeweils eine Stufe in den sich entlang des Armbands flächig erstreckenden Abschnitt übergeht, der erwähntermaßen die Funktion eines Trägers ausübt.

Um das Schiebeelement leicht aufbauen zu können, ohne dass Einbußen hinsichtlich der Stabilität in Kauf genommen werden müssen, ist des weiteren vorgesehen, dass die basiselementseitigen Außenschenkel von ihrem Querrand ausgehend jeweils einen rechteckförmigen Ausschnitt aufweisen, der von dem Basiselement abgedeckt ist, also von der Oberseite des Schiebeelementes her nicht wahrnehmbar ist.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung eines der Zeichnung zu entnehmenden bevorzugten Ausführungsbeispiels.

Es zeigen:
- Fig. 1: eine perspektivische Darstellung eines Schiebeelementes,
- Fig. 2: eine Unteransicht des Schiebeelementes nach Fig. 1,
- Fig. 3: eine Seitenansicht des Schiebeelementes nach Fig. 1 bzw. Fig. 2,
- Fig. 4: eine perspektivische Darstellung einer zweiten Ausführung eines Schiebeelementes.
- Fig. 5: einen Querschnitt des Schiebeelementes nach Fig. 4, senkrecht zur Längsrichtung eines Armbandes mit zusammengedrückten Führungselementen, und
- Fig. 6: einen der Fig. 5 entsprechenden Querschnitt, jedoch mit auseinandergezogenen Führungselementen.

In den Fig. 1 bis 3 ist rein prinzipiell eine erste Ausführungsform eines erfindungsgemäßen Schiebeelementes 10 dargestellt, welches auf ein Armband, insbesondere ein Uhrenarmband aufschiebbar ist, wobei eine automatische Anpassung der Breite des Schiebeelementes 10 auf die Breite des Armbandes erfolgt.

Das Schiebeelement 10 besteht im eigentlichen Sinne aus vier Elementen, und zwar aus einem Basiselement 12, zwei sich entlang der Längsränder eines nicht dargestellten Armbandes erstreckenden und somit das Armband umgreifenden Halteelementen 14 und 16 sowie einem diese verbindenden Zugelement wie Zugfeder 18.

Das Basiselement 12 weist eine flächige Frontplatte 20 auf, die als Träger für zum Beispiel Schmuckstück oder als Gravurfläche ausgebildet ist. Der plattenförmige Abschnitt 20 erstreckt sich dabei auf der Oberseite des Uhrenarmbandes und ist optisch erfaßbar.

Von den Längsrändern des plattenförmigen Abschnitts 20 gehen abgewinkelte Randabschnitte 26, 28, 30 und 32 aus. Die Randabschnitte 26, 28, 30 und 32 weisen im Schnitt eine U-Form auf und dienen als Führung und Aufnahme der Halteelemente 14 und 16.

Die abgewinkelten Randabschnitte 26, 28, 30 und 32 sind dabei gegenüber dem plattenförmiaen Basisabschnitt 20 versetzt verlaufend angeordnet, so dass sich zwischen den Abschnitten 26, 28, 30 und 32 und dem plattenförmigen Abschnitt 20 eine Stufe ausbildet. die ihrerseits rein beispielhaft mit dem Bezugszeichen 34 versehen ist.

Innerhalb der Führung 26, 28, 30 und 32 erstrecken sich Längsränder 36, 38, 40 und 42 des basiselementseitigen Außenschenkels 44, 46 des Halteelementes 14 bzw. 16. Die Längsränder 36, 38, 40 und 42 sind endseitig umgebogen, weisen also eine in Richtung des plattenförmigen Basisabschnitts 20 abgewinkelte Fahne 48, 50 auf, wodurch eine Begrenzung des Verschiebens der Halteschenkel 14, 16 zu dem Basiselement 12 erfolgt.

Die Halteschenkel 14,16 im Schnitt eine U-Form aufweisen, wobei der sich entlang der Unterseite des Armbands erstreckende Außenschenkel 52, 54 eine geringere Länge aufweist als der jeweilige sich entlang der Uhrenarmbandoberseite erstreckende Schenkel 44, 46.

Die basiselementseitigen Außenschenkel 44, 46 der Halteelemente 14, 16 weisen rechteckförmige Ausschnitte 56, 58 auf, wie die Unteransicht in der Darstellung Fig. 2 verdeutlicht. Innerhalb dieser Ausschnitte erstreckt sich das Zugelement bzw. die Zugfeder 18, wobei die Breite des Zugelementes 18 in etwa der der Dicke des Außenschenkels 44 bzw. 46 sein sollte.

In den Fig. 4 bis 6 ist rein prinzipiell eine zweite Ausführungsform eines erfindungsgemäßen Schiebeelementes 110 bzw. deren grundsätzlicher Aufbau dargestellt, welches auf ein Armband, insbesondere Uhrenarmband aufschiebbar ist, wobei eine automatische Anpassung der Breite des Schiebeelementes 110 auf die Breite des Armbandes erfolgt (Fig. 5 und 6).

Das Schiebeelement 110 besteht im eigentlichen Sinne aus einem sich entlang der Oberseite des Armbandes erstreckenden Basiselement 112, zwei das Armband entlang seiner Längsränder umgreifenden und im Schnitt im wesentlichen U-förmigen Halteelementen 114, 116 sowie auf diese einwirkende Federelemente in Form von Schraubenfedern, die jeweils von einem Eckbereich 118, 120, 122, 124 des Basiselementes 112 ausgehen und in der Schnittdarstellung der Fig. 5 und 6 beispielhaft mit dem Bezugszeichen 126 und 128 versehen sind.

Mit anderen Worten stützen sich die Schraubenfedern 126, 128 einerseits innenseitig an dem Eckbereich 118, 120, 122 und 124 und andererseits an Anschlägen 130, 132 ab, die von dem jeweiligen inneren Seitenschenkel 134, 136, und zwar von dessen jeweiligem äußeren Rand 138, 140 ausgehen.

Der Seitenschenkel 134, 136 wird in seinem Längsrandbereich von Führungen 142 aufgenommen, die von Abschnitten des Basiselementes 112, und zwar dessen umgekanteten Querrändern 144, 146 gebildet werden. Die Führungen 144, 146 weisen dabei im Schnitt einen Kreisabschnitt auf, innerhalb der die Schraubenfedern 126, 128 genauso wie die Längsränder 138, 140 der inneren Seitenschenkel 134, 136 geführt verlaufen.

Mit anderen Worten wirken auf die Anschläge 130, 132 der Halteelemente 114, 116 Druckfedern 126, 128, wodurch die Halteelemente aufeinanderzubewegt werden und - wie die Fig. 5 verdeutlicht- bei nahezu entspannten Schraubenfedern 126, 128 die Anschläge 130, 132 aufeinanderstoßen. Hierdurch ist der minimale Abstand zwischen den Querschenkeln 148, 150 der Halteelemente 114, 116 vorgegeben. Der maximale Abstand zwischen den Querschenkeln 148, 150 ist der Fig. 6 zu entnehmen. Dieser Zustand wird dann erreicht, wenn die Schraubenfedern 126, 128 maximal zusammengedrückt sind. so dass deren Material vollständig zwischen den Eckbereichen 118, 120 bzw. 122, 124 des Basiselementes 112 und den Anschlägen 130, 132 zusammengedrückt sind.

Der verbleibende äußere Seitenschenkel 152, 154 des Halteelementes 114, 116 verläuft unterhalb des nicht dargestellten Armbandes, so dass die erforderliche Befestigung für das Schiebeelement 110 selbst sichergestellt ist.

Wie die perspektivische Darstellung gemäß Fig. 4 verdeutlicht, ist das Basiselement 112 in seinem Rand umgekantet, so dass sich in etwa die Geometrie eines Pyramidenstumpfes mit konvex nach außen gebogenen Außenflächen ergibt. Oberseitig weist das Basiselement 112 einen umlaufenden Rand 156 auf, der eine Vertiefung 158 umgibt, in den ein Einsatz wie Schmuckelement. Datenträger oder ähnliches einsetzbar ist.

Das Schiebeelement 110 kann aus Edelmetall oder auch aus Blech hergestellt und in Bezug auf das Basiselement 112 ein tiefgezogenes Teil sein. Bei der Verwendung von Blech können Materialstärken von zum Beispiel 0,4 mm Dicke gewählt werden, ohne dass die erforderliche Stabilität verloren geht. Diese wird durch die Umkantungen der Ränder und Ausbildung der Vertiefung 158 sichergestellt.

Die verwendeten Schraubenfedern 126, 128 können zum Beispiel einen Durchmesser von 1,8 mm und eine Länge von 9 mm im zusammengedrückten Zustand aufweisen. Die Vertiefung bzw. Aufnahme 158 kann gegenüber dem umlaufenden Rand 156 um zum Beispiel 1 mm versetzt verlaufen.

## Patentansprüche

1. Schiebeelement (10, 110) für ein Armband, insbesondere Uhrenarmband, das sich entlang der Armbandvorderseite und zumindest abschnittsweise entlang der Armbandrückseite erstreckt,
**dadurch gekennzeichnet,**
**dass** das Schiebeelement (10, 110) ein sich entlang der Armbandvorderseite erstreckendes im wesentlichen flächiges Basiselement (12, 112) mit von diesem ausgehenden und relativ zu diesem verschiebbaren Halteelementen (14, 16, 114, 116) umfaßt, die jeweils einen Längsrand des Armbandes umgreifen und an diesem unabhängig von jeweiliger Armbandbreite anliegen, wobei die Halteelemente entweder gegenüber dem Basiselement oder untereinander federvorgespannt sind.

2. Schiebeelement nach Anspruch 1,
**dadurch gekennzeichnet,**
**dass** die Halteelemente (14, 16) jeweils eine U-Form aufweisen und über ein von dem Basiselement (12) abgedecktes Zugelement (18) wie Zugfeder miteinander verbunden sind.

3. Schiebeelement nach Anspruch 1,
**dadurch gekennzeichnet,**
**dass** das Halteelement (114, 116) im Schnitt eine U-Form aufweist, dessen Querschenkel (148, 150) stirnseitig entlang einem der Längsränder des Armbands, dessen einer erster innerer Querschenkel parallel und unterseitig entlang des Basiselementes (112) und dessen weiterer äußerer zweiter Querschenkel (152, 154) unterseitig entlang des Armbandes verlaufen, wobei von jeweils einem äußeren Rand (138, 140) des ersten Querschenkels sich ein Anschlag (130, 132) für jeweils für ein Federelement (126, 128) in eine von dem Basiselement gebildete Führung (142) erstreckt.

4. Schiebeelement nach Anspruch 1 oder 3,
**dadurch gekennzeichnet,**
**dass** sich das Federelement (126, 128) in einem Eckbereich (118, 120, 122, 124) des Basiselementes (112) abstützt.

5. Schiebeelement nach zumindest einem der vorhergehenden Ansprüche,
**dadurch gekennzeichnet,**
**dass** die Führung (142) einen L-förmig abgekanteten Querrand des Basiselementes (112) umfaßt.

6. Schiebeelement nach zumindest einem der vorhergehenden Ansprüche,
**dadurch gekennzeichnet,**
**dass** das Basiselement (112) umlaufend abgekantet ist und dass der oberseitige Rand (156) des Basiselementes eine einen Einsatz aufnehmende Vertiefung (158) umgibt.

7. Schiebeelement nach zumindest einem der vorhergehenden Ansprüche,
**dadurch gekennzeichnet,**
**dass** der umgekantete Rand des Basiselementes (112) in einer Ebene oder nahezu in einer Ebene endet, in der das Basiselement (112) unterseitig mit seiner Vertiefung verläuft.

8. Schiebeelement nach zumindest einem der vorhergehenden Ansprüche,
**dadurch gekennzeichnet,**
**dass** die Führung für den inneren ersten Querschenkel (134, 136) bzw. deren äußeren Rand (138, 140) und das Federelement in Form einer Schraubenfeder (126, 128) im Schnitt kreisabschnittförmig ausgebildet ist.

9. Schiebeelement nach zumindest einem der vorhergehenden Ansprüche,
**dadurch gekennzeichnet,**
**dass** bei weitgehend entspannten Federelementen (126, 128) die von dem inneren ersten Querschenkel (134, 136) ausgehenden Anschläge (130, 132) aneinanderliegen.

10. Schiebeelement nach zumindest Anspruch 1 oder 2,
**dadurch gekennzeichnet,**
**dass** jedes Halteelement (14, 16) einen parallel zum Basiselement (12) verlaufenden basiselementseitigen Außenschenkel (44, 46) aufweist, dessen jeweiliger Längsrand (36, 38, 40, 42) jeweils von einem abgekanteten Randabschnitt (26, 28, 30, 32) des Basiselements (12) geführt aufgenommen ist.

11. Schiebeelement nach zumindest einem der vorhergehenden Ansprüche,
**dadurch gekennzeichnet,**
**dass** der basiselementseitige Längsrand (36, 38, 40, 42) des Halteelementes (14, 16) endseitig einen in Richtung des Basiselementes (12) abgewinkelten Abschnitt wie Fahne aufweist.

12. Schiebeelement nach zumindest einem der vorhergehenden Ansprüche,
**dadurch gekennzeichnet,**
**dass** der den Längsrand (36, 38, 40, 42) des basisseitigen Außenschenkels (44, 46) des Halteelements (14, 16) aufnehmende Randabschnitt (26, 28, 30, 32) über eine Stufe in sich entlang der Armbandvorderseite flächig erstreckenden und in Draufsicht vorzugsweise rechteckförmigen Abschnitt (20) des Basiselementes (12) übergeht.

13. Schiebeelement nach zumindest einem der vorhergehenden Ansprüche,
**dadurch gekennzeichnet,**
**dass** der basiselementseitige Außenschenkel (44, 46) des Halteelementes (14, 16) von seinem Querrand ausgehend einen rechteckförmigen Ausschnitt (56, 58) aufweist, der von dem Basiselement (12) abgedeckt ist.

14. Schiebeelement nach zumindest einem der vorhergehenden Ansprüche,
**dadurch gekennzeichnet,**
**dass** das Zugelement wie Zugfeder (18) sich innerhalb der rechteckförmigen Ausschnitte (56, 58) erstreckt und eine Breite aufweist, die in etwa der Dicke des basiselementseitigen Außenschenkels (44, 46) des Halteelementes (14, 16) entspricht.

15. Schiebeelement (110) nach zumindest einem der vorhergehenden Ansprüche,
**dadurch gekennzeichnet,**
**dass** die in Schieberichtung der Halteelemente (114, 116) sich erstreckende Federelemente (126, 128) sowohl an Abschnitten des in Draufsicht im wesentlichen quaderförmigen Basiselementes (112) als auch der Halteelemente abgestützt sind.

## Claims

1. A sliding element (10, 110) for a strap. in particular a strap for a wrist watch, which extends along the front of the strap. and at least in sections along the back of the strap,
**characterized in that**,
a sliding element (10, 110) comprises a base element (12, 112), which extends along the front of the strap, is essentially flat and has holding elements (14, 16, 114, 116) extending therefrom, which are displaceable in relation thereto, which respectively extend around a longitudinal edge of the strap and rest against it, regardless of the width of the respective strap, wherein the holding elements are springpreloaded either in respect to the base element or to each other.

2. The sliding element in accordance with claim 1,
**characterized in that,**
the holding elements (14, 16) respectively have a U-shape and are connected with each other by means of a tension element (18), such as an extension spring, covered by the base element (12).

3. The sliding element in accordance with claim 1,
**characterized in that,**
the holding element (114, 116) has a U-shape in cross section, whose transverse leg (148, 150) extends along the one of the front longitudinal edges of the strap, whose one first inner transverse leg extends parallel with and on the underside of the base element (112), and whose further outer second transverse leg (152, 154) extends on the underside of the strap, wherein a stop (130, 132) for respectively a spring element (126, 128) extends from a respective outer edge (138, 140) of the first transverse leg into a guide (142) constituted by the base element.

4. The sliding element in accordance with claim 1 or 3,
**characterized in that,**
the spring element (126, 128) is supported in a corner area (118, 120, 122, 124) of the base element (112).

5. The sliding element in accordance with at least one of the preceding claims.
**characterized in that,**
the guide (142) comprises an L-shaped beveled transverse edge of the base element (112).

6. The sliding element in accordance with at least one of the preceding claims,
**characterized in that,**
the base element (112) is beveled around its circumference, and that the top edge (156) of the base element surrounds a depression (158) receiving an insert.

7. The sliding element in accordance with at least one of the preceding claims,
**characterized in that,**
the beveled edge of the base element (112) terminates or at least approximately terminates in a plane, on the underside of which the basis element (112) extends with its depression.

8. The sliding element in accordance with at least one of the preceding claims,
**characterized in that,**
the guide of the inner first transverse leg (134, 136), respectively its outer edge (138, 140), and the spring element in the form of a helical spring (126, 128) are embodied in cross section in the shape of an arc of a circle.

9. The sliding element in accordance with at least one of the preceding claims,
**characterized in that,**
with the spring elements (126, 128) relaxed to a large extent, the stops (130, 132) emanating from the inner first transverse leg (134, 136) rest against each other.

10. The sliding element in accordance with at least claim 1 or 2,
**characterized in that,**
each holding element (14, 16) has an outer leg (44, 46) extending parallel with the base element (12) on the side of the base element, whose respective longitudinal edge (36, 38, 40 ,42) is respectively received in a guided manner by a beveled edge section (26, 28, 30, 32) of the base element.

11. The sliding element in accordance with at least one of the preceding claims,
**characterized in that.,**
the longitudinal edge (36, 38, 40, 42) of the base element side of the holding element (14, 16) has a section angled in the direction toward the base element (12), such as a lug, at its end.

12. The sliding element in accordance with at least one of the preceding claims,
**characterized in that,**
the edge section (26, 28, 30, 32), which receives the longitudinal edge (36, 38, 40 42) of the outer leg (44, 46) of the holding element (14, 16) on the side of the base, makes a transition by means of a step into a section (20) of the base element (12), which extends flat along the front of the strap and in a top view preferably is rectangular.

13. The sliding element in accordance with at least one of the preceding claims,
**characterized in that,**
starting from a transverse edge, the outer leg (44, 46) of the holding element (14, 16) has on the side of the base element a rectangular cutout (56, 58), which is covered by the base element (12).

14. The sliding element in accordance with at least one of the preceding claims,
**characterized in that**,
the tension element, such as an extension spring (18), extends inside the rectangularly-shaped cutouts (56. 58) and has a width which approximately corresponds to the thickness of the outer leg (44, 46) of the holding element (14. 16) on the side of the base element.

15. The sliding element (110) in accordance with at least one of the preceding claims,
**characterized in that,**
the spring elements (126, 128) extending in the sliding direction of the holding elements (114, 116) are supported in sections of the in top view essentially cube-shaped base element (112) as well as of the holding elements.

## Revendications

1. Élément coulissant (10, 110) pour un bracelet. notamment pour un bracelet de montre, qui s'étend le long de la face avant du bracelet et au moins par segments le long de la face arrière du bracelet,
**caractérisé en ce que**
l'élément coulissant (10, 110) comprend un élément de base (12, 112) essentiellement plan s'étendant le long de la face avant du bracelet avec des éléments de maintien (14, 16, 114, 116) partant de lui et coulissant par rapport à lui, qui enserrent chacun un bord longitudinal du bracelet et s'appuient sur lui en fonction de la largeur respective du bracelet, les éléments de maintien étant soumis à une tension par ressort soit par rapport à l'élément de base soit entre eux.

2. Élément coulissant selon la revendication 1,
**caractérisé en ce que**
les éléments de maintien (14, 16) présentent chacun une forme en U et sont reliés entre eux par l'intermédiaire d'un élément de traction (18) tel qu'un ressort de traction recouvert par l'élément de base (12).

3. Élément coulissant selon la revendication 1,
**caractérisé en ce que**
l'élément de maintien (114, 116) présente une section en forme de U, dont la branche transversale (148, 150) de devant s'étend le long d'un des bords longitudinaux du bracelet, dont l'une première branche transversale interne s'étend parallèlement et sous la face inférieure de l'élément de base (112) et l'autre deuxième branche transversale externe (152, 154) s'étend le long et sous la face inférieure du bracelet, sachant que de chaque bord extérieur (138, 140) de la première branche transversale s'étend une butée (130, 132) pour à chaque fois un élément de ressort (126, 128) dans un guide (142) formé par l'élément de base.

4. Élément coulissant selon la revendication 1 ou 3,
**caractérisé en ce que**
l'élément de ressort (126, 128) s'appuie dans un angle (118, 120, 122, 124) de l'élément de base (112).

5. Élément coulissant selon au moins l'une des revendications précédentes,
**caractérisé en ce que**
le guide (142) entoure un bord transversal plié en forme de L de l'élément de base (112)

6. Élément coulissant selon au moins l'une des revendications précédentes,
**caractérisé en ce que**
l'élément de base (112) est replié sur tout son pourtour et **en ce que** le bord supérieur (156) de l'élément de base entoure une cavité (158) servant de logement à un insert.

7. Élément coulissant selon au moins l'une des revendications précédentes,
**caractérisé en ce que**
le bord replié de l'élément de base (112) se termine dans un plan ou pratiquement dans un plan dans lequel le côté inférieur de l'élément de base (112) se confond avec sa cavité.

8. Élément coulissant selon au moins l'une des revendications précédentes,
**caractérisé en ce que**
le guide pour la première branche transversale interne (134, 136) ou son bord extérieur (138, 140) et l'élément de ressort sous forme de ressort cylindrique (126, 128) a une section en forme de segment de cercle

9. Élément coulissant selon au moins l'une des revendications précédentes,
**caractérisé en ce que**,
lorsque les éléments de ressort (126. 128) sont largement détendus, les butées (130, 132) partant de la première branche transversale interne (134, 136) sont placées l'une contre l'autre.

10. Élément coulissant selon au moins l'une des revendications 1 ou 2,
**caractérisé en ce que**
chaque élément de maintien (14, 16) présente du côté de l'élément de base une branche extérieure (44. 46) parallèle à l'élément de base (12) dont chaque bord longitudinal (36, 38. 40. 42) est logé et guidé dans une section repliée (26, 28, 30, 32) du bord de l'élément de base (12).

11. Élément coulissant selon au moins l'une des revendications précédentes,
**caractérisé en ce que**
le bord longitudinal (36, 38, 40. 42) côté élément de base de l'élément de maintien (14, 16) présente à son extrémité une section en forme de talon repliée en direction de l'élément de base (12).

12. Élément coulissant selon au moins l'une des revendications précédentes,
**caractérisé en ce que**
la section du bord (26, 28, 30, 32) logeant le bord longitudinal (36, 38, 40, 42) de la branche extérieure (44, 46) côté élément de base de l'élément de maintien (14, 16) se transforme par l'intermédiaire d'un dénivelé en une section (20) de l'élément de base (12) s'étendant en surface le long de la face avant du bracelet et de forme de préférence rectangulaire en élévation.

13. Elément coulissant selon au moins l'une des revendications précédentes,
**caractérisé en ce que**
la branche extérieure (44, 46) côté élément de base de l'élément de maintien (14, 16) présente, en partant de son bord transversal, une section rectangulaire (56, 58) recouverte par l'élément de base (12).

14. Élément coulissant selon au moins l'une des revendications précédentes,
**caractérisé en ce que**
l'élément de traction tel qu'un ressort de traction (18) s'étend à l'intérieur des sections rectangulaires (56, 58) et présente une largeur correspondant approximativement à l'épaisseur de la branche extérieure (44, 46) côté élément de base de l'élément de maintien (14, 16).

15. Élément coulissant (110) selon au moins l'une des revendications précédentes,
**caractérisé en ce que**
les éléments de ressort (126, 128) s'étendant dans la direction de coulissement des éléments de maintien (114, 116) s'appuient tant sur des sections de forme essentiellement carrée en élévation de l'élément de base (112) que des éléments de maintien.
